# EUROPÄISCHE PATENTSCHRIFT

(11) **EP 2 150 138 B1**
(45) Veröffentlichungstag und Bekanntmachung des Hinweises auf die Patenterteilung: **20.08.2014**
(21) Anmeldenummer: 08758564.2
(22) Anmeldetag: 08.05.2008
(51) Int. Cl.: A24C 5/356, B65B 19/04

(54) **ENTLEERMAGAZIN UND ÜBERGABEEINRICHTUNG FÜR EINEN SCHRAGENENTLEERER, SOWIE SCHRAGENENTLEERER**
EMPTYING MAGAZINE AND TRANSFER MECHANISM FOR A HOPPER EMPTYING APPARATUS, AND HOPPER EMPTYING APPARATUS
MAGASIN DE VIDAGE ET DISPOSITIF DE TRANSFERT POUR DISPOSITIF DE VIDAGE DE CAISSONS, AINSI QUE DISPOSITIF DE VIDAGE DE CAISSONS

(30) Priorität: 12.05.2007 DE 102007022868
(43) Veröffentlichungstag der Anmeldung: 10.02.2010
(73) Patentinhaber: Hauni Maschinenbau AG, 21033 Hamburg (DE)
(72) Erfinder: BUDNY, Piotr, 21035 Hamburg (DE); MÜLLER, Thomas, 22453 Hamburg (DE); HORN, Matthias, 22926 Ahrensburg (DE); KNABE, Michael, 21502 Geesthacht (DE); MEIER, Arnd, 21643 Beckdorf (DE)
(74) Vertreter: Stork Bamberger
(86) Internationale Anmeldenummer: PCT/EP2008/003930
(87) Internationale Veröffentlichungsnummer: WO 2008/138636

(56) Entgegenhaltungen:
- EP-A- 0 241 789
- EP-A- 0 461 679
- DE-A1- 3 611 707
- DE-A1- 4 127 283

## Beschreibung

Die Erfindung betrifft ein Entleermagazin für einen Schragenentleerer zum Entleeren von mit stabförmigen Produkten gefüllten Schragen, umfassend ein Anschlussmittel zum Adaptieren der zu entleerenden Schragen an das Entleermagazin, einen mindestens teilweise umschlossenen Aufnahmeraum für die aus den Schragen strömenden Produkte, wobei der Aufnahmeraum in einem Eingabebereich für die Produkte nach oben offen und in einem Ausgabebereich für die Produkte nach unten begrenzt ist, wobei dem Aufnahmeraum im Ausgabebereich eine den Aufnahmeraum nach unten begrenzende Sendestation zur direkten Weiterleitung der Produkte an nachgeordnete Vorrichtungen zugeordnet ist, so dass die Sendestation integraler Bestandteil des Entleermagazins ist, und wobei innerhalb des Aufnahmeraums mehrere Schachtwände zur Unterteilung des Aufnahmeraums in einzelne Schächte ausgebildet und angeordnet sind. Weiterhin ist ein Schragenentleerer zum Entleeren von mit stabförmigen Produkten gefüllten Schragen, umfassend eine Zuführeinrichtung zum Zuführen mit Produkten gefüllter Schragen, ein Entleermagazin, eine oberhalb oder unterhalb der Zuführeinrichtung angeordnete Abtransporteinrichtung zum Abtransportieren geleerter Schragen, sowie eine Übergabeeinrichtung, mittels der mit Produkten gefüllte Schragen von der Zuführeinrichtung in den Bereich des Entleermagazins und die entleerten Schragen vom Entleermagazin in den Bereich der Abtransporteinrichtung transportierbar sind, Bestandteil der Erfindung.

Solche Einrichtungen bzw. Vorrichtungen kommen insbesondere in der Tabak verarbeitenden Industrie zum Einsatz. Zigaretten und insbesondere auch Filterstäbe oder dergleichen werden aus unterschiedlichen Gründen in Behältern, den so genannten Schragen aufbewahrt. Bevorzugt sind die Schragen als Schachtschragen ausgebildet, in denen die Produkte in mehreren voneinander getrennten Schächten liegen. Zur Weiterverarbeitung der Produkte müssen diese wieder in den Produktionsprozess eingeschleust bzw. an weiter verarbeitende Vorrichtungen bzw. Maschinen gesendet werden.

Aus dem Stand der Technik sind unterschiedliche und vor allem separate Vorrichtungen und Maschinen zum Entleeren der Schragen einerseits und zum Senden der Produkte andererseits bekannt. So genannte Schragenentleerer dienen üblicherweise dazu, dass die aus den Schragen strömenden Produkte in einen Massenstrom eingeschleust werden. Hierzu ist der Aufnahmeraum nach unten z.B. durch ein Förderband oder dergleichen begrenzt, das die Produkte aus dem Schragenentleerer transportiert. Die ausschließlich zum Entleeren der Schragen ausgebildeten Schragenentleerer weisen eine Übergabeeinrichtung auf, mittels der die mit Produkten gefüllten Schragen von einer Zuführeinrichtung in den Bereich eines Entleermagazins und die entleerten Schragen vom Entleermagazin in den Bereich einer Abtransporteinrichtung transportierbar sind, wobei die Übergabeeinrichtung üblicherweise als Schwenkeinrichtung ausgebildet ist und ein Schließelement umfasst, das die Produkte während des Koppelns der Schragen an das Entleermagazin bei der über Kopf Bewegung in dem Schragen hält. Das einteilige Schließelement wird dann zum Öffnen der Schragen weggeschwenkt oder zu einer Seite bewegt, so dass die Produkte ungeordnet und ungleichmäßig aus dem Schragen fallen.

Aus der DE 2 025 657 ist eine Anordnung mit einer Befüllstation und einer Entleerstation bekannt. Die in der Befüllstation mit Produkten gefüllten Schragen werden über eine Umsetzstation, in der die Schragen quer (in Richtung ihrer Schmalseite) zur Entleerstation gefördert werden, einer versetzt zur eigentlichen Schragenstation angeordneten Sendestation zugeführt. Die in dem Schragen befindlichen Produkte werden dann zum Entleeren in die Sendestation frei gegeben.

Weiterhin gibt es so genannte Sendestationen, mittels der Produkte an nachgeordnete Vorrichtungen bzw. Maschinen zur Weiterverarbeitung der Produkte gesendet werden. Eine solche Vorrichtung ist z.B. der EP 0 241 789 B1 zu entnehmen. Bei dieser ausschließlich zum Senden geeigneten Sendevorrichtung werden einzelne Schragen manuell auf eine Schwenkeinrichtung aufgesetzt. Mittels der Schwenkeinrichtung werden die Schragen über Kopf in ein trichterförmiges Magazin der Sendevorrichtung entleert und durch am Ausgang des Magazins angeordnete Sendeelemente abgeführt bzw. einer nachgeordneten Vorrichtung zugeführt.

Die bekannten Vorrichtungen weisen jedoch den Nachteil auf, dass sie zum einen einen großen Platzbedarf aufweisen, und insbesondere dann, wenn solche Vorrichtungen zum Entleeren und Senden kombiniert werden, zu einem ungünstigen Layout und einem komplexen Verfahren führen. Zum anderen sind bei der Kombination der beiden genannten Vorrichtungen notwendigerweise Schnittstellen gebildet, die die Prozesssicherheit negativ beeinflussen. Anders ausgedrückt steigt mit jeder Schnittstelle im Prozess das Risiko von Fehlern. Weiterhin weisen die bekannten Vorrichtungen den Nachteil auf, dass sie zu so genannten Querfliegern neigen. Mit anderen Worten sind die gängigen Entleermagazine und Sendestationen derart ausgebildet, insbesondere im Bereich des Aufnahmeraumes bzw. des Magazins, dass sich die stabförmigen Produkte beim Entleeren quer stellen können, wodurch der gesamte Prozess zum Stillstand kommt. Die Problematik der erwähnten Querflieger wird noch dadurch verstärkt, dass bekannte Schließelemente für die zu entleerenden Schragen derart ausgebildet ist, dass die Produkte ungleichmäßig, also insbesondere nicht horizontal ausgerichtet, aus den Schragen fallen können.

Ein Entleermagazin mit den Merkmalen des Oberbegriffes des Anspruches 1 ist aus der DE 41 27 283 A1 bekannt. Auch dieses Entleermagazin weist die oben erwähnten Nachteile auf. Insbesondere eine geordnete Übergabe und Weiterleitung der Produkte ist problematisch.

Es ist daher Aufgabe der vorliegenden Erfindung, ein kompaktes Entleermagazin bzw. einen kompakten Schragenentleerer zu schaffen, die eine geordnete Übergabe und Weiterleitung stabförmiger Produkte von Schragen an nachgeordnete Einheiten sicher und zuverlässig gewährleisten.

Diese Aufgabe wird durch ein Entleermagazin mit den eingangs genannten Merkmalen dadurch gelöst, dass die Sendestation mehrere Sendeelemente aufweist, und jedes Sendeelement zur Aufnahme und Vereinzelung der aus dem Aufnahmeraum strömenden stabförmigen Produkte ausgebildet ist und ein Anschlusselement zum Anschließen von die Produkte weiterleitenden Rohren, Leitungen oder dergleichen aufweist. Dadurch, dass die Sendestation innerhalb des Entleermagazins angeordnet und damit Bestandteil des Entleermagazins ist, kann eine besonders kompakte Einheit zum gleichzeitigen Entleeren und Senden der Produkte bereitgestellt werden. Durch die Integration der Sendestation in das Entleermagazin kann die Anzahl der Schnittstellen reduziert werden, wodurch die Zuverlässigkeit erhöht wird. Die Mehrzahl und Ausbildung der Sendeelemente ermöglicht die direkte und automatische Beschickung von Vorrichtungen zur Weiterverarbeitung der bevorrateten Produkte aus dem Schragen. Anders ausgedrückt kann das Entleeren der Schragen und das Weiterleiten der Produkte an nachgeordnete Vorrichtungen in einem einzigen Arbeitsgang bzw. Prozessschritt automatisch durchgeführt werden. Dadurch, dass sich die Rohre, Leitungen oder dergleichen direkt und unmittelbar an das Entleermagazin anschließen, wird der Entleerungs- und Weiterleitungsprozess vereinfacht und verkürzt.
Die Schaffung bzw. Bildung von Schächten innerhalb des Aufnahmeraumes des Entleermagazins führt dazu, dass die zuvor beschriebenen Querflieger vermieden werden, da eine geordnete und gleichmäßige Entleerung der Schragen sicher gestellt wird. Dadurch, dass ein Schachtwandabschnitt jeder Schachtwand im Eingabebereich des Aufnahmeraums angeordnet ist, werden die Produkte beim Übergang vom Schragen zum Entleermagazin gesteuert bzw. geführt. Der Schachtwandabschnitt jeder Schachtwand im Ausgabebereich stellt sicher, dass die Produkte sicher und gleichmäßig zur Sendestation geleitet werden. Die Kombination der genannten Merkmale stellt sicher, dass die geordnete Übergabe und Weiterleitung stabförmiger Produkte vom Schragen an nachgeordnete Einheiten sicher und zuverlässig gewährleistet ist.

Vorzugsweise ist jede Schachtwand innerhalb des Aufnahmeraums aus zwei beabstandet zueinander angeordneten Schachtwandabschnitten gebildet und ein Schachtwandabschnitt ist im Eingabebereich und der andere Schachtwandabschnitt ist im Ausgabebereich angeordnet. Durch die Unterbrechung der Schachtwand ist ein Ausgleich der Produkte zur Vergleichmäßigung derselben innerhalb des Aufnahmeraums ermöglicht.

Eine bevorzugte Ausführungsform ist dadurch gekennzeichnet, dass jeder Schachtwandabschnitt im Eingabebereich des Aufnahmeraums in diesen in Richtung des Ausgabebereichs hineinragt, derart, dass die Fallhöhe der Produkte bei einem Wechsel des Schragens überdeckt ist. Das bedeutet, dass die Schachtwandabschnitte in den innerhalb des Aufnahmeraums befindlichen Produktvorrat hineinreichen. Dadurch wird sicher verhindert, dass einzelne aus dem Schragen fallende Produkte zu Querfliegern werden.

Eine weitere bevorzugte Ausführungsform zeichnet sich dadurch aus, dass jeder Schachtwandabschnitt im Ausgabebereich des Aufnahmeraums in diesen in Richtung des Eingabebereichs hineinragt, derart, dass die Sendeelemente benachbarter Schächte vollständig voneinander getrennt sind. Damit werden die Produkte zuverlässig und gleichmäßig zu den einzelnen Sendeelementen geleitet.

Die Aufgabe wird auch durch einen Schragenentleerer mit den eingangs erwähnten Merkmalen dadurch gelöst, dass das Entleermagazin nach einem der Ansprüche 1 bis 8 ausgebildet ist. Die sich aus der erfindungsgemäßen Ausbildung des Schragenentleerers ergebenden Vorteile wurden bereits im Zusammenhang mit dem Entleermagazin ausführlich erörtert. Zur Vermeidung von Wiederholungen wird auf die entsprechenden Abschnitte verwiesen.

Weitere zweckmäßige oder vorteilhafte Merkmale ergeben sich aus den Unteransprüchen und der Beschreibung. Besonders bevorzugte Ausführungsformen sowie das Verfahrensprinzip werden anhand der beigefügten Zeichnung näher erläutert. In der Zeichnung zeigt:
- Fig. 1: eine perspektivische Darstellung eines Schragenentleerers mit angeschlossenen Rohren/Leitungen zur Weiterleitung der Produkte,
- Fig. 2: eine perspektivische Darstellung eines Entleermagazins mit integrierter Sendestation,
- Fig. 3: eine perspektivische Darstellung einer Übergabeeinrichtung mit geteiltem Schließelement in Schließstellung von schräg oben,
- Fig. 4: die Übergabeeinrichtung gemäß Figur 3 mit dem Schließelement in geöffneter Stellung von schräg unten,
- Fig. 5: ein Detail der Übergabeeinrichtung gemäß Figur 3,
- Fig. 6: eine weitere Ausführungsform eines Entleermagazins mit integrierter Sendestation,
- Fig. 7: eine weitere Ausführungsform eines Entleermagazins mit integrierter Sendestation, und
- Fig. 8: eine weitere Ausführungsform eines Entleermagazins mit integrierter Sendestation.

Der in der Zeichnung dargestellte Schragenentleerer mit dem ebenfalls dargestellten Entleermagazin dient zum automatischen Entleeren von mit Filterstäben gefüllten Schragen und automatischen Senden der Filterstäbe an nachgeordnete Vorrichtungen. Selbstverständlich kann das Entleermagazin auch in anderen Vorrichtungen oder Maschinen integriert sein. Auch können andere stabförmige Produkte entleert und weitergeleitet werden. Die gezeigte Übergabeeinrichtung dient zum Handling der Schragen innerhalb der Schragenentleerstation, ist jedoch auch als Einzelvorrichtung oder in anderen Vorrichtungen oder dergleichen einsetzbar.

Anhand der Figur 1 wird der Schragenentleerer 10 beschrieben, der im Wesentlichen eine Zuführeinrichtung 11 zum Zuführen mit Produkten gefüllter Schragen 12, ein Entleermagazin 13, eine Abtransporteinrichtung 14 zum Abtransportieren geleerter Schragen 12 sowie eine Übergabeeinrichtung 15, mittels der mit Produkten gefüllte Schragen 12 von der Zuführeinrichtung 11 in den Bereich des Entleermagazins 13 und die entleerten Schragen 12 vom Entleermagazin 13 in den Bereich der Abtransporteinrichtung 14 transportierbar sind. Die Zuführeinrichtung 11 und die Abtransporteinrichtung 14 sind übereinander angeordnet. Dabei spielt es keine Rolle, welche der Einrichtungen 11 bzw. 14 oben oder unten angeordnet ist. In der gezeigten Ausführungsform ist die Zuführeinrichtung 11 unten angeordnet. Direkt oberhalb und um mindestens eine Schragenhöhe beabstandet ist die Abtransporteinrichtung 14 angeordnet. Sowohl die Zuführeinrichtung 11 als auch die Abtransporteinrichtung 14 sind als Bandförderer ausgebildet und verlaufen im Wesentlichen horizontal. Die Zuführeinrichtung 11 und die Abtransporteinrichtung 14 können auch als Kettenförderer oder dergleichen ausgebildet sein und verlaufen je nach Sichtweise von vorne oder von hinten in den Bereich des Entleermagazins 13 und sind derart ausgebildet und eingerichtet, dass eine Übergabe der Schragen 12 an das Entleermagazin 13 mittels der Übergabeeinrichtung 15 realisierbar ist. Die Zuführung der vollen Schragen 12 und die Abtransportieren der leeren Schragen 12 erfolgt in im Wesentlichen horizontaler und vorzugsweise linearer Richtung.

Das Entleermagazin 13, das auch als selbständige Einheit einsetzbar ist, dient zum Entleeren der mit Produkten gefüllten Schragen 12 und umfasst ein Anschlussmittel 16 zum Adaptieren der zu entleerenden Schragen 12 an das Entleermagazin 13, einen mindestens teilweise umschlossenen Aufnahmeraum 17 für die aus dem Schragen 12 strömenden Produkte, wobei der Aufnahmeraum 17 in einem Eingabebereich 18 für die Produkte nach oben offen und in einem Ausgabebereich 19 für die Produkte nach unten begrenzt ist. Mindestens teilweise umschlossen bedeutet, dass der Aufnahmeraum 17 nicht vollständig geschlossen sein muss. In der gezeigten Ausführungsform ist der Aufnahmeraum 17 durch zwei Seitenwände 20, 21 und eine Rückwand 22 sowie eine weiter unten beschriebene Begrenzung definiert. Optional kann der Aufnahmeraum 17 auch eine vorzugsweise transparente Vorderwand aufweisen. Die Öffnung des Aufnahmeraums 17 nach oben entspricht im Querschnitt etwa der Querschnittsöffnung des Schragens 12 ist im Bereich des Anschlussmittels 16 ausgebildet. Das Anschlussmittel 16 kann z.B. ein Adapterrahmen für mindestens einen Schragen 12 sein. Andere übliche Ausbildungen um Aufnehmen und Halten eines Schragens 12 sind selbstverständlich möglich.

Die oben erwähnte Begrenzung des Aufnahmeraums 17 nach unten wird durch eine Sendestation 23 gebildet. Im Ausgabebereich 19 des Aufnahmeraums 17 ist die Sendestation 23 zur direkten Weiterleitung der aus dem Aufnahmeraum 17 strömenden Produkte an nachgeordnete Vorrichtungen oder Maschinen angeordnet. Dadurch, dass die Sendestation 23 quasi innerhalb des Aufnahmeraums 17 bzw. an dessen Ausgangsbereich 19 angeordnet ist, bildet die Sendestation 23 einen integralen Bestandteil des Entleermagazins 13. Das Entleermagazin 13 mit der Sendestation 23 ist unmittelbar vor der Zuführeinrichtung 11 bzw. Abtransporteinrichtung 14 stirnseitig angeordnet, so dass eine Zuführung unmittelbar vor das Entleermagazin 13 bzw. ein Abtransport unmittelbar vom Entleermagazin 13 weg ermöglicht ist.

Der Aufnahmeraum 17 selbst ist in vertikaler Richtung unterteilt. Vorzugsweise sind innerhalb des Aufnahmeraums 17 mehrere Schachtwände 24 zur Unterteilung des Aufnahmeraums 17 in einzelne Schächte 25 ausgebildet und angeordnet. Die Schachtwände 24 können durchgängig ausgebildet sein. Das bedeutet, dass sich die Schachtwände 24 jeweils vom Eingabebereich 18 bis zur Sendestation 23 im Ausgabebereich 19 erstrecken. Vorzugsweise ist jedoch jede Schachtwand 24 aus zwei beabstandet zueinander angeordneten Schachtwandabschnitten 26, 27 gebildet. Einer der Schachtwandabschnitte 26 ist im Eingabebereich 18 angeordnet. Der andere Schachtwandabschnitt ist im Bereich des Ausgabebereichs 19 angeordnet. Zwischen den beiden fluchtend zueinander ausgerichteten Schachtwandabschnitten 26, 27 ist ein Abstand vorgesehen. Mit anderen Worten ist jede Schachtwand 24 mittig unterbrochen. Alternativ müssen aber die Schachtwandabschnitte 26, 27 einer Schachtwand 24 nicht zueinander fluchtend ausgerichtet sein. Vielmehr können die Schachtwandabschnitte 26, 27 zueinander versetzt angeordnet sein.

Das Entleermagazin 13 ist grundsätzlich zum Entleeren sämtlicher Ausführungsformen bekannter Schragen 12 geeignet. Besonders bevorzugt ist das Entleermagazin 13 jedoch zum Entleeren von Schachtschragen 12 ausgebildet und eingerichtet. Die Schachtschragen 12 weisen ebenfalls mehrere durch beabstandet zueinander angeordnete Schachtwände 28 gebildete Schächte 29 auf. Die Anzahl der Schächte 25 innerhalb des Aufnahmeraums 17 des Entleermagazins 13 entspricht der Anzahl der Schächte 29 des Schragens 12. Die vorzugsweise zueinander fluchtend angeordneten Schachtwandabschnitte 26, 27 einer Schachtwand 24 sind des Weiteren auch bevorzugt fluchtend zu einer korrespondierenden Schachtwand 28 des Schragens 12 ausgerichtet bzw. angeordnet, so dass die Schachtwandabschnitte 26 im Eingabebereich 18 quasi eine Verlängerung der Schachtwände 28 bilden. Aber auch die Schachtwände 24 können versetzt zu den Schachtwänden 28 angeordnet sein.

Wie bereits weiter oben beschrieben, ist jede Schachtwand 24 zweiteilig ausgebildet. Der im Eingabebereich 18 angeordnete Schachtwandabschnitt 26 ragt von oben nach unten weisend in den Aufnahmeraum 17 hinein. Die Länge des Schachtwandabschnitts 26 kann variieren, sollte jedoch mindestens so gewählt sein, dass der Schachtwandabschnitt 26 die Fallhöhe der Produkte bei einem Wechsel des Schragens 12 überdeckt. Üblicherweise ist der Aufnahmeraum 17 des Entleermagazins 13 nach einer Erstbefüllung mit Produkten gefüllt, wobei der Produktvorrat einerseits kontinuierlich von der Sendstation 23 abgeführt wird und andererseits kontinuierlich aus den Schragen nachgefüllt wird. Die oberen Schachtwandabschnitte 26 reichen dann bis in den Produktvorrat. Die Länge der Schachtwandabschnitte 27 im unteren Bereich des Aufnahmeraums 17 ist ebenfalls variabel. Die Schachtwandabschnitte 27 ragen von unten nach oben in den Aufnahmeraum 17 hinein, wobei einzelne (weiter unten beschriebenen) Sendeelemente der Sendestation 23 in benachbarten Schächten 25 vollständig voneinander getrennt sind. Die Schachtwandabschnitte 27 dienen quasi las Leitelemente zu den einzelnen Sendeelementen 31.

Jedem Schacht 25 des Aufnahmeraums 17 kann optional ein Stromregulierungsmittel 30 zugeordnet sein. Jedes Stromregulierungsmittel 30 umfasst in der beschriebenen Ausführungsform ein beispielsweise elliptisch geformtes Leitelement, das wahlweise feststehend oder bewegbar gelagert oder angetrieben sein kann. Die Position der Stromregulierungsmittel 30 kann variieren. Bevorzugt ist jeweils ein Leitelement zwischen zwei Schachtwandabschnitten 26, 27 einer Schachtwand 24 angeordnet.

Die Sendestation 23 weist wie bereits angedeutet mehrere Sendeelemente 31 auf. Jedes Sendeelement 31 ist zur Aufnahme und Vereinzelung der aus dem Aufnahmeraum 17 strömenden Produkte ausgebildet. Hierzu umfasst jedes Sendeelement 31 eine mit Mulden versehene Trommel, wobei die Mulden an die entsprechenden Formen der stabförmigen Produkte angepasst sind. Jeder Trommel ist ein Abstreiferelement zugeordnet. Die Trommeln sind im bzw. am unteren Bereich jedes Schachtes 25 angeordnet. Des Weiteren verfügt jedes Sendeelement 31 über ein (nicht gezeigtes) Anschlusselement zum Anschließen von die Produkte weiterleitenden Rohre 32, Leitungen oder dergleichen. Die Rohre 32, Leitungen oder dergleichen erstrecken sich vorzugsweise in die gleiche Richtung wie die Zuführ- und Abtransporteinrichtungen 11 bzw. 14.

Die Übergabeeinrichtung 15 innerhalb des Schragenentleerers 10 kann auch als selbständige Einheit verwendet werden. Die Übergabeeinrichtung 15 umfasst eine Aufnahme 33 für mindestens einen Schragen 12. Die Aufnahme 33 kann zur Ausübung linearer Bewegungen und/oder Schwenkbewegungen ausgebildet und eingerichtet sein. Vorzugsweise ist die Aufnahme 33 eine Schwenkeinrichtung, mittels der die Schragen 12 von der Zuführeinrichtung 11 abgenommen, über Kopf zum Entleermagazin 13 geschwenkt und auf die Abtransporteinrichtung 14 abgesetzt werden. Damit die Produkte bei der über Kopf Schwenkbewegung in den Schragen 12 gehalten werden, ist der Übergabeeinrichtung 15 ein Schließelement 34 zugeordnet. Für den Fall, dass die Aufnahme 33 für zwei oder mehr Schragen 12 ausgebildet ist, sind entsprechend mehr Schließelemente 34 vorgesehen.

Jedes Schließelement 34 ist zweiteilig ausgebildet und verfügt über zwei Verschlusselemente 35, 36. Die Verschlusselemente 35, 36 sind bewegbar ausgebildet. Neben der Ausbildung als Schwenkklappen sind die Verschlusselemente 35, 36 vorzugsweise als linear aufeinander zu und voneinander weg bewegliche Platten oder dergleichen ausgebildet. Die entgegengesetzt beweglichen Verschlusselemente 35, 36 sind parallel zur Schwenkachse der Schwenkeinrichtung angeordnet. Die Bewegung der Verschlusselemente 35, 36 erfolgt in einer gemeinsamen die Produkte haltenden Ebene. Diese Ebene ist bevorzugt horizontal ausgerichtet und wird (siehe Figur 3) durch die X-Achse und die Z-Achse aufgespannt. Die Bewegung der separat antreibbaren Verschlusselemente 35, 36 erfolgt also in X-Richtung bzw. entgegen der X-Richtung. Diese Richtung entspricht auch der Ausrichtung der Produkte innerhalb des Schragens 12. Die Produkte liegen in ihrer Längserstreckung ebenfalls in X-Richtung.

Die beiden Verschlusselemente 35, 36 sind in ihrer (in Figur 3 gezeigten) Schließstellung bevorzugt beabstandet zueinander angeordnet. Der Zwischenraum bzw. der Abstand der beiden Verschlusselemente 35, 36 ist jedoch in jedem Fall geringer als die Länge der Produkte. Diese liegen üblicherweise mit ihren entgegen gesetzten Enden jeweils auf einem Verschlusselement 35 bzw. 36 auf. Aus der Schließstellung sind die Verschlusselemente 35, 36 in die (in Figur 4 gezeigte) Öffnungsstellung bringbar. Dazu sind die Verschlusselemente 35, 36 auf beweglichen Läufern 37 einer Lineareinheit 38 gelagert und über Antriebseinheiten antreibbar. Die Bewegung der Verschlusselemente 35, 36 kann selbstverständlich auch in anderer üblicher Weise realisiert werden. Innerhalb des Schragenentleerers 10 kann die Übergabeeinrichtung 15 aber auch in herkömmlicher Weise ausgebildet sein.

Dem Schragenentleerer 10 kann des Weiteren eine (nicht explizit dargestellte) Lifteinrichtung zugeordnet sein. Diese dient in der vorliegenden Ausführungsform dazu, dass die Höhendifferenz zwischen der Zuführeinrichtung 11 und der Abtransporteinrichtung 14 ausgeglichen werden kann. Die Lifteinrichtung kann als separate bzw. eigenständige Einrichtung ausgebildet sein. Bevorzugt sind die Übergabeeinrichtung 15 und die Lifteinrichtung als integrale Einheit ausgebildet. Anders ausgedrückt ist die Übergabeeinrichtung 15 eine Schwenk-/Hubeinrichtung. Dabei kann die Aufnahme 33 z.B. mittels geeigneter Antriebsmittel vertikal auf und ab bewegbar entlang von Führungen oder dergleichen sein. Andere konstruktive Ausgestaltungen der Lifteinrichtung sind ebenfalls möglich.

Bei den in den Figuren 6 bis 8 gezeigten Entleermagazinen 13 wird im Wesentlichen auf die obigen Ausführungen verwiesen, da der Aufbau prinzipiell gleich ist, so dass für gleiche Teile dieselben Bezugsziffern verwendet werden. Die Ausführungsform gemäß Figur 6 weicht jedoch dadurch von der in Figur 2 gezeigten Ausführungsform ab, dass die Anzahl der Sendeelemente 31 größer ist als die Anzahl der Schächte 25 innerhalb des Aufnahmeraums 17. Dies kann z.B. dadurch erreicht werden, dass die Breite im oberen Bereich des Aufnahmeraums 17 geringer ist als im unteren Bereich, wobei sich als Seitenwände 20, 21 dienende Leitbleche, Begrenzungselemente oder dergleichen von oben nach unten trichterförmig aufweiten. Wie bereits erwähnt, können die Schachtwandabschnitte 26, 27 einerseits und/oder die Schachtwände 24 zu den Schachtwänden 28 auch versetzt sein. Eine andere nach dem gerade beschriebenen Prinzip ausgebildete Ausführungsform ist auch der Figur 7 zu entnehmen, wobei die unterschiedliche Anzahl von Sendeelementen 31 und Schächten 25 durch Weglassen einzelner Schachtwände 24 bzw. Schachtwandabschnitte 26 erreicht wird.

Die Ausführungsform gemäß Figur 8 zeichnet sich dadurch aus, dass die unterschiedliche Anzahl von Sendeelementen 31 und Schächten 25 dadurch erreicht wird, dass im Bereich der Sendestation 23 unmittelbar über wenigstens einem, vorzugsweise jedoch über mehreren Sendeelementen 31 Abdeckungen 41 oder dergleichen angeordnet sind, so dass die darunter befindlichen Sendeelemente 31 außer Funktion sind. Die Sendeelemente 31 können auch entfernt sein. Optional sind die Abdeckungen 41 lösbar und damit nachrüstbar und insbesondere in der Position veränderbar. Die Anzahl, Anordnung und Ausbildung der Abdeckungen 41 kann variieren. Die Abdeckungen 41 sind bevorzugt mindestens teilweise mit einer nach unten verlaufenden Schräge versehen, derart, dass die auf die Abdeckungen 41 fallenden Produkte in den Bereich der in Funktion befindlichen Sendeelemente 31 geleitet werden. Andere als die gezeigten Ausbildungen sind aber ebenfalls möglich.

Im Folgenden wird das Verfahrensprinzip anhand der Figur 1 näher erläutert: Mit stabförmigen Produkten gefüllte Schragen 12 werden mit ihrer breiten Seite voraus in linearer Richtung mittels der Zuführeinrichtung 11 automatisch in den Bereich des Entleermagazins 13 bzw. der Übergabeeinrichtung 15 transportiert. Die Übergabeeinrichtung 15 nimmt einen nach oben geöffneten Schragen 12 in die Aufnahme 33 auf und schwenkt diesen über Kopf über das Entleermagazin 13, so dass der Schragen mit der geöffneten Seite nach unten über dem Anschlussmittel 16 steht bzw. an dieses adaptiert wird. Dabei hält das Schließelement 34 die Produkte, die auf den darunter liegenden Verschlusselementen 35, 36 liegen, im Schragen 12. Gleichzeitig oder zeitversetzt kann ein weiterer gefüllter Schragen 12 mittels der Zuführeinrichtung 11 in den Bereich des Entleermagazins 13 transportiert werden.

Zum Öffnen der Verschlusselemente 35, 36 werden diese in entgegen gesetzter Richtung auseinander gefahren, so das die Produkte über den gesamten Querschnitt der Öffnung gleichmäßig und in horizontaler Ausrichtung nach unten in den Aufnahmeraum 17 gelangen. Dabei stellen die Schachtwandabschnitte 26 im Eingabebereich 18 sicher, dass die Produkte geordnet und unter Beibehaltung ihrer ursprünglichen Ausrichtung in den Aufnahmeraum 17 strömen. Somit wird der Aufnahmeraum 17 von oben kontinuierlich gefüllt. Nach unten wird der Aufnahmeraum 17 kontinuierlich durch die Sendeelemente 31 entleert, indem die Sendeelemente 31 die Produkte vereinzeln und über die Rohre 32 oder dergleichen absenden. Sobald der Schragen 12 vollständig entleert ist, wird das Schließelement 34 geschlossen und der Schragen 12 mittels der Übergabeeinrichtung 15 abgeholt und auf der oberen Abtransporteinrichtung 14 abgesetzt. Diese transportiert die leeren Schragen 12 in linearer Richtung vom Entleermagazin 13 weg. Zur Überwindung der Höhendifferenz zwischen der Zuführeinrichtung 11 und der Abtransporteinrichtung 14 wird die Übergabeeinrichtung 15 wahlweise beim Abholen der Schragen von der Zuführeinrichtung 11 und/oder beim Abgeben der Schragen an die Abtransporteinrichtung 14 nach oben und unten bewegt. Während der leere Schragen 12 abtransportiert wird, kann die Übergabeeinrichtung 15 den nächsten vollen Schragen 12 von der Zuführeinrichtung 11 aufnehmen.

Das Entleeren und Senden der Produkte wird damit in einem einzigen vollautomatischen Arbeitsschritt durchgeführt, was zum einen die Fehlerquote und zum anderen die Kosten senkt. Durch die Ausbildung und Anordnung des Schragenentleerers 10 sind alle Verfahrensschritte automatisch durchzuführen. Durch das horizontale Zuführen und Abtransportieren der Schragen 12 in Richtung ihrer breiten Seite wird das Umsetzen oder anderweitige Ausrichten der Schragen 12 zum Entleeren vermieden. Dadurch, dass die Schragen in der Position, in der sie über Kopf geschwenkt werden, im Bereich des Entleermagazins 13 bereitgestellt werden, können die Verfahrwege verkürzt und das Verfahren insgesamt zeit- und wegoptimiert durchgeführt werden.

## Patentansprüche

1. Entleermagazin (13) für einen Schragenentleerer (10) zum Entleeren von mit stabförmigen Produkten gefüllten Schragen (12), umfassend ein Anschlussmittel (16) zum Adaptieren der zu entleerenden Schragen (12) an das Entleermagazin (13), einen mindestens teilweise umschlossenen Aufnahmeraum (17) für die aus den Schragen (12) strömenden Produkte, wobei der Aufnahmeraum (17) in einem Eingabebereich (18) für die Produkte nach oben offen und in einem Ausgabebereich (19) für die Produkte nach unten begrenzt ist, wobei dem Aufnahmeraum (17) im Ausgabebereich (19) eine den Aufnahmeraum (17) nach unten begrenzende Sendestation (23) zur direkten Weiterleitung der Produkte an nachgeordnete Vorrichtungen zugeordnet ist, so dass die Sendestation (23) integraler Bestandteil des Entleermagazins (13) ist, und wobei innerhalb des Aufnahmeraums (17) mehrere Schachtwände (24) zur Unterteilung des Aufnahmeraums (17) in einzelne Schächte (25) ausgebildet und angeordnet sind, **dadurch gekennzeichnet, dass** die Sendestation (23)mehrere Sendeelemente (31) aufweist, und jedes Sendelement (31) zur Aufnahme und Vereinzelung der aus dem Aufnahmeraum (17) strömenden stabförmigen Produkte ausgebildet ist und ein Anschlusselement zum Anschließen von die Produkte weiterleitenden Rohren (32), Leitungen oder dergleichen aufweist.

2. Entleermagazin nach Anspruch 1, **dadurch gekennzeichnet, dass** jedes Sendeelement (31) eine mit Mulden versehene Trommel mit mindestens einem Abstreiferelement umfasst.

3. Entleermagazin nach Anspruch 1 oder 2, **dadurch gekennzeichnet, dass** das Entleermagazin (13) zum Entleeren von Schachtschragen (12) ausgebildet und eingerichtet ist.

4. Entleermagazin nach Anspruch 3, **dadurch gekennzeichnet, dass** die Anzahl der Schächte (25) in dem Aufnahmeraum (17) der Anzahl der Schächte (29) eines Schachtschragens (12) entspricht.

5. Entleermagazin nach einem der Ansprüche 1 bis 4, **dadurch gekennzeichnet, dass** jede Schachtwand (24) innerhalb des Aufnahmeraums (17) aus zwei beabstandet zueinander angeordneten Schachtwandabschnitten (26, 27) gebildet ist und ein Schachtwandabschnitt (26) im Eingabebereich (18) und der andere Schachtwandabschnitt (27) im Ausgabebereich (19) angeordnet ist.

6. Entleermagazin nach Anspruch 5, **dadurch gekennzeichnet, dass** die Schachtwandabschnitte (26, 27) einer Schachtwand (24) innerhalb des Aufnahmeraumes (17) zueinander fluchtend sowie fluchtend zu einer Schachtwand (28) des gekoppelten Schachtschragens (12) ausgerichtet sind.

7. Entleermagazin nach Anspruch 5 oder 6, **dadurch gekennzeichnet, dass** jeder Schachtwandabschnitt (26) im Eingabebereich (18) des Aufnahmeraums (17) in diesen in Richtung des Ausgabebereichs (19) hineinragt, derart, dass die Fallhöhe der Produkte bei einem Wechsel des Schragens (12) überdeckt ist.

8. Entleermagazin nach einem der Ansprüche 5 bis 7, **dadurch gekennzeichnet, dass** jeder Schachtwandabschnitt (27) im Ausgabebereich (19) des Aufnahmeraums (17) in diesen in Richtung des Eingabebereichs (18) hineinragt, derart, dass die Sendeelemente (31) benachbarter Schächte (25) vollständig voneinander getrennt sind.

9. Schragenentleerer (10) zum Entleeren von mit stabförmigen Produkten gefüllten Schragen (12), umfassend eine Zuführeinrichtung (11) zum Zuführen mit Produkten gefüllter Schragen (12), ein Entleermagazin (13), eine oberhalb oder unterhalb der Zuführeinrichtung (11) angeordnete Abtransporteinrichtung (14) zum Abtransportieren geleerter Schragen (12), sowie eine Übergabeeinrichtung (15), mittels der mit Produkten gefüllte Schragen (12) von der Zuführeinrichtung (11) in den Bereich des Entleermagazins (13) und die entleerten Schragen (12) vom Entleermagazin (13) in den Bereich der Abtransporteinrichtung (14) transportierbar sind, **dadurch gekennzeichnet, dass** das Entleermagazin (13) nach einem der Ansprüche 1 bis 8 ausgebildet ist.

10. Schragenentleerer nach Anspruch 9, **dadurch gekennzeichnet, dass** zusätzlich eine Lifteinrichtung zum Ausgleich der Höhendifferenz zwischen der Zuführeinrichtung (11) und der Abtransporteinrichtung (14) vorgesehen ist.

11. Schragenentleerer nach Anspruch 9 oder 10, **dadurch gekennzeichnet, dass** die Zuführeinrichtung (11) unterhalb der Abtransporteinrichtung (14) angeordnet ist.

12. Schragenentleerer nach einem der Ansprüche 9 bis 11, **dadurch gekennzeichnet, dass** die Zuführeinrichtung (11) und die Abtransporteinrichtung (14) als Bandförderer, Kettenförderer oder dergleichen zur im Wesentlichen horizontalen Förderung der Schragen (12) ausgebildet sind.

13. Schragenentleerer nach einem der Ansprüche 9 bis 12, **dadurch gekennzeichnet, dass** die Übergabeeinrichtung (15) und die Lifteinrichtung als integrale Einheit ausgebildet sind.

## Claims

1. A discharge hopper (13) for a tray discharger (10) for emptying trays (12) filled with rod-shaped products, comprising a connecting means (16) for adapting the trays (12) to be emptied to the discharge hopper (13), an at least partially enclosed receiving chamber (17) for the products flowing out of the trays (12), wherein the receiving chamber (17) is open at the top in a input area (18) for the products and is delimited at the bottom in a discharge area (19) for the products, wherein a feed station (23) delimiting the receiving chamber (17) at the bottom is assigned to the receiving chamber (17) in the discharge area (19) for directly forwarding the products to apparatuses arranged downstream, so that the feed station (23) is an integral component of the discharge hopper (13), and wherein a plurality of shaft walls (24) are designed and arranged within the receiving chamber (17) for subdividing the receiving chamber (17) into individual shafts (25), **characterised in that** the feed station (23) comprises a plurality of feed elements (31) and each feed element (31) is designed to receive and separate the rod-shaped products flowing out of the receiving chamber (17) and has a connecting element for connecting pipes (32), lines or the like forwarding the products.

2. Discharge hopper according to claim 1, **characterised in that** each feed element (31) comprises a drum provided with troughs having at least one scraper element.

3. Discharge hopper according to claim 1 or 2, **characterised in that** the discharge hopper (13) is designed and configured for emptying shaft trays (12).

4. Discharge hopper according to claim 3, **characterised in that** the number of shafts (25) in the receiving chamber (17) corresponds to the number of shafts (29) of a shaft tray (12).

5. Discharge hopper according to any one of claims 1 to 4, **characterised in that** each shaft wall (24) within the receiving chamber (17) is formed from two shaft wall portions (26, 27) arranged spaced apart from one another and one shaft wall portion (26) is arranged in the input area (18) and the other shaft wall portion (27) is arranged in the discharge area (19).

6. Discharge hopper according to claim 5, **characterised in that** the shaft wall portions (26, 27) of a shaft wall (24) within the receiving chamber (17) are aligned with one another and are aligned with a shaft wall (28) of the coupled shaft tray (12).

7. Discharge hopper according to claim 5 or 6, **characterised in that** each shaft wall portion (26) in the input area (18) of the receiving chamber (17) protrudes therein in the direction of the discharge area (19) such that the drop height of the products is covered when changing the tray (12).

8. Discharge hopper according to any one of claims 5 to 7, **characterised in that** each shaft wall portion (27) in the discharge area (19) of the receiving chamber (17) protrudes therein in the direction of the input area (18), such that the feed elements (31) of adjacent shafts (25) are entirely separate from one another.

9. A tray discharger (10) for emptying trays (12) filled with rod-shaped products, comprising a feed unit (11) for feeding trays (12) filled with products, a discharge hopper (13), a carry-off device (14) arranged above or below the feed unit (11) for transporting empty trays (12) away as well as a transfer unit (15) by means of which the trays (12) filled with products are able to be transported from the feed unit (11) into the area of the discharge hopper (13) and the empty trays (12) are able to be transported from the discharge hopper (13) into the area of the carry-off device (14), **characterised in that** the discharge hopper (13) is designed according to any one of claims 1 to 8.

10. Tray discharger according to claim 9, **characterised in that** a lifting device is additionally provided for compensating for the difference in height between the feed unit (11) and the carry-off device (14).

11. Tray discharger according to claim 9 or 10, **characterised in that** the feed unit (11) is arranged below the carry-off device (14).

12. Tray discharger according to any one of claims 9 to 11, **characterised in that** the feed unit (11) and the carry-off device (14) are designed as belt conveyors, chain conveyors or the like for the substantially horizontal conveyance of the trays (12).

13. Tray discharger according to any one of claims 9 to 12, **characterised in that** the transfer unit (15) and the lifting device are designed as an integral unit.

## Revendications

1. Magasin de vidage (13) pour un appareil de vidage de boîtes (10) servant à vider des boîtes (12) remplies de produits en forme de tige, comprenant un moyen de raccordement (16) servant à adapter les boîtes (12) à vider au magasin de vidage (13), une chambre de réception (17) au moins partiellement fermée pour les produits qui sortent des boîtes (12), la chambre de réception (17) étant ouverte vers le haut dans une région (18) de chargement des produits et étant limitée vers le bas dans une région (19) de déchargement des produits, une station d'envoi (23) destinée à transférer directement les produits à des dispositifs situés en aval et qui limite la chambre de réception (17) vers le bas étant associée à la chambre de réception (17) dans la région de déchargement (19), de sorte que la station d'envoi (23) constitue une partie constitutive intégrée du magasin de vidage (13), et plusieurs parois de compartiments (24) servant à subdiviser la chambre de réception (17) en compartiments distincts (25) étant formées et disposées à l'intérieur de la chambre de réception (17),
**caractérisé en ce que** la station d'envoi (23) présente plusieurs éléments d'envoi (31) et chaque élément d'envoi (31) est conçu pour recevoir et séparer les produits en forme de tige qui sortent de la chambre de réception (17), et un élément de raccordement servant à raccorder les tubes (32), conduites ou analogues qui transfèrent les produits.

2. Magasin de vidage selon la revendication 1, **caractérisé en ce que** chaque élément d'envoi (31) comprend un tambour muni d'augets et équipé d'au moins un élément racleur.

3. Magasin de vidage selon la revendication 1 ou 2, **caractérisé en ce que** le magasin de vidage (13) est construit et agencé pour le vidage de boîtes à compartiments (12).

4. Magasin de vidage selon la revendication 3, **caractérisé en ce que** le nombre des compartiments (25) ménagés dans la chambre de réception (17) correspond au nombre des compartiments (29) d'une boîte à compartiments (12).

5. Magasin de vidage selon l'une des revendications 1 à 4, **caractérisé en ce que** chaque paroi de compartiment (24) située à l'intérieur de la chambre de réception (17) est formée de deux segments de paroi de compartiment (26, 27) disposés à distance l'un de l'autre, et qu'un segment de paroi de compartiment (26) est disposé dans la région de chargement (18) et l'autre segment de paroi de compartiment (27) dans la région de déchargement (19).

6. Magasin de vidage selon la revendication 5, **caractérisé en ce que** les segments de paroi de compartiment (26, 27) d'une paroi de compartiment (24) située à l'intérieur de la chambre de réception (17) sont alignés l'un avec l'autre ainsi qu'avec une paroi de compartiment (28) de la boîte à compartiments (12) accouplée.

7. Magasin de vidage selon la revendication 5 ou 6, **caractérisé en ce que** chaque segment de paroi de compartiment (26) situé dans la région de chargement (18) de la chambre de réception (17) fait saillie dans cette chambre en direction de la région de déchargement (19), de sorte que la hauteur de chute des produits est recouverte lors d'un changement de la boîte (12).

8. Magasin de vidage selon l'une des revendications 5 à 7, **caractérisé en ce que** chaque segment de paroi de compartiment (27) situé dans la région de déchargement (19) de la chambre de réception (17) fait saillie dans cette chambre en direction de la région de chargement (18), de sorte que les éléments d'envoi (31) de compartiments (25) adjacents sont totalement séparés l'un de l'autre.

9. Dispositif de vidage de boîtes (10) destiné à vider des boîtes (12) remplies de produits en forme de tige, comprenant un dispositif d'amenée (11) destiné à amener des boîtes (12) remplies de produits, un magasin de vidage (13), un dispositif d'évacuation (14) disposé au-dessus ou au-dessous du dispositif d'amenée (11) pour évacuer les boîtes (12) vidées, ainsi qu'un dispositif de transfert (15) au moyen duquel des boîtes (12) remplies de produits peuvent être transportées du dispositif d'amenée (11) jusque dans la région du magasin de vidage (13) et les boîtes vidées (12) du magasin de vidage (13) jusque dans la région du dispositif d'évacuation (14), **caractérisé en ce que** le magasin de vidage (13) est construit selon l'une des revendications 1 à 8.

10. Dispositif de vidage de boîtes selon la revendication 9, **caractérisé en ce qu'**il est de plus prévu un dispositif élévateur servant à compenser la différence de hauteur entre le dispositif d'amenée (11) et le dispositif d'évacuation (14).

11. Dispositif de vidage de boîtes selon la revendication 9 ou 10, **caractérisé en ce que** le dispositif d'amenée (11) est disposé au-dessous du dispositif d'évacuation (14).

12. Dispositif de vidage de boîtes selon l'une des revendications 9 à 11, **caractérisé en ce que** le dispositif d'amenée (11) et le dispositif d'évacuation (14) sont réalisés sous la forme de transporteurs à bande, de transporteurs à chaîne ou analogues pour le transport sensiblement horizontal des boîtes (12).

13. Dispositif de vidage de boîtes selon l'une des revendications 9 à 12, **caractérisé en ce que** le dispositif de transfert (15) et le dispositif élévateur constituent une unité intégrée.
